# EUROPÄISCHE PATENTSCHRIFT

(11) **EP 0 425 877 B1**
(45) Veröffentlichungstag und Bekanntmachung des Hinweises auf die Patenterteilung: **11.08.1993**
(21) Anmeldenummer: 90119704.6
(22) Anmeldetag: 15.10.1990
(51) Int. Cl.: F42C 9/14, F42C 1/08, F42C 15/188

(54) **Geschosszünder mit einer Sicherungseinrichtung**
Safety means for projectile fuze
Dispositif de sécurité pour fusée de projectile

(30) Priorität: 23.10.1989 DE 3935180
(43) Veröffentlichungstag der Anmeldung: 08.05.1991
(73) Patentinhaber: GEBRÜDER JUNGHANS GMBH, D-78713 Schramberg (DE)
(72) Erfinder: Hälssig, Andreas, W-7209 Denkingen (DE); Schillinger, Wolfgang, W-7622 Schiltach (DE); Breithaupt, Hans, W-7746 Hornberg (DE)
(74) Vertreter: Hofmann, Gerhard, Dipl.-Ing. Patentassessor

(56) Entgegenhaltungen:
- DE-B- 1 065 758
- US-A- 3 223 035

## Beschreibung

Die Erfindung betrifft einen Geschoßzünder mit einer Sicherungseinrichtung aus einem ersten Zündmittel in einem Gehäuse, an dem ein Rotor mit einem zweiten Zündmittel drehbar gelagert ist, welcher über das erste Zündmittel zur Bildung einer Zündkette schwenkbar ist, und miteiner in die Zündkette wahlweise hineinbewegbaren Verzögerungsladung.

Eine derartige Sicherungseinrichtung ist in der DE 26 40 782 C3 und in der DE 31 07 110 A1 beschrieben. Weist das Zündmittel eine Zünverzögerung auf, dann arbeitet die Zündkette in jedem Fall mit der Zündverzögerung. Es ist jedenfalls nicht möglich, je nach dem Einsatzfall mit oder ohne Zündverzögerung zu arbeiten.

Zwei voneinander unabhängige Zündketten vorzusehen, von denen die eine mit Zündverzögerung und die andere ohne Zündverzögerung arbeitet, wäre aufwendig und würde zusätzliche Probleme im Hinblick auf die Detonatorsicherheit bringen. Durch die DE-AS 10 65 758 ist ein Geschoßzünder offenbart, bei dem zwischen einer Zündpille und dem Detonator am Rotor ein Freiraum besteht, der von der Zündpille überbrückbar ist. Eine Verzögerungspille ist über einen Schieber in den Freiraum einschiebbar, wenn eine Zündverzögerung gewünscht wird. Der Aufbau dieses Geschoßzünders erscheint technisch aufwenidg und kompliziert. In der Unterseite des Rotors befindet sich eine Nut, in welcher die Zündpille, die Verzögerungspille und die Übertragungspille übereinander liegend durch getrennte Schieber unter Federkraft verschiebbar sind.

Aufgabe der Erfindung ist es, einen Geschoßzünder mit einer Sicherungseinrichtung der eingangs genannten Art vorzuschlagen, bei dem die gleiche Zündkette wahlweise entweder mit einer Zündverzögerung oder ohne Zündverzögerung betrieben werden kann und bei dem die Zündkette raumsparend durch einfache Bauteile aufgebaut ist, die eine sichere Funktion gewährleisten.

Erfindungsgemäß ist obige Aufgabe bei einer Sicherungseinrichtung der eingangs genannten Art durch die Merkmale des Patentanspruches 1 gelöst.

Dieser neue Geschoßzünder besitzt Zündmittel, die einfach im Aufbau sind und einzelne, ohne großen technischen Aufwand einsetzbare und austauschbare Eintelteile besitzen. Diese Einzelteile sind leicht herstellbar und montierbar, wodurch insgesamt die Wirtschaftlichkeit in der Lagerhaltung und Produktion erhöht wird. Ist eine Zündung ohne Zündverzögerung vorgesehen, dann ist der Schieber so bewegt, daß in der Scharfstellung des Rotors die Verzögerungsladung außerhalb der Zündkette steht. Ist dagegen eine Zündung mit Zündverzögerung vorgesehen, dann ist der Schieber so bewegt, daß die Verzögerungsladung in der Zündkette steht.

Vorzugsweise steht in der Sicherstellung des Rotors die Verzögerungsladung weder in dem Freiraum noch über dem Zündmittel.

Aus baulichen Gründen ist der Schieber vorzugsweise am Gehäuse gelagert. Er könnte jedoch auch am Rotor selbst gelagert sein.

Weitere vorteilhafte Ausgestaltungen der Erfindung ergeben sich aus der folgenden Beschreibung eines Ausführungsbeispiels und den Unteransprüchen. In der Zeichnung zeigen:
- Figur 1: eine Sicherungseinrichtung in Sicherstellung,
- Figur 2: die Sicherungseinrichtung in Scharfstellung ohne Zündverzögerung,
- Figur 3: einen Teilschnitt längs der Linie III-III nach Figur 2,
- Figur 4: die Sicherungseinrichtung in Scharfstellung mit Zündverzögerung und
- Figur 5: einen Teilschnitt längs der Linie V-V nach Figur 4.

In einem Gehäuse (1) ist ein Zündmittel (2), hier ein Zündübertrager, angeordnet. An dem Gehäuse (1) ist an einer Achse (3) ein segmentförmiger Rotor (4) schwenkbar gelagert, der durch eine quer zur Drehachse (3) eingebrachte Ausnehmung (8) U-förmig gestaltet ist. In einem ersten, in Figur 3 obenliegenden Schenkel (4.1) trägt der Rotor (4) in einer zur Drehachse (3) parallelen Bohrung (5.1) ein Anzündstück (5). In dem zweiten und in Figur 3 untenliegenden Schenkel (4.2) ist in einer wiederum parallel zur Rotordrehachse (3) parallelen zweiten Bohrung (6.1) ein Detonator (6) eingesetzt. Die Drehachse (3) des Rotors (4) ist in dem verbleibenden Steg (4.3) der U-Bauform vorgesehen. Zwischen dem Detonator (6) und dem Anzündstück (5) besteht somit ein Freiraum (7), der von der Ausnehmung (8) gebildet ist.

Am Gehäuse (1) ist an einer weiteren Achse (9) ein Träger (10) schwenkbar gelagert. Am einen, in die Ausnehmung (9) ragenden Ende des Trägers (10) ist eine Verzögerungsladung (11) angeordnet, die von einem Verzögerungsstück gebildet ist. Der Träger (10) ist mittels einer Feder (12) belastet. Er ist durch einen Sperrstift (13) in Sicherstellung des Rotors (4) und in Scharfstellung des Rotors (4), wenn ohne Zündverzögerung gearbeitet werden soll, arretiert (vgl. Figur 1, 2).

In Sicherstellung ist der Rotor (4) durch ein Vorsicherungselement (14), das in eine Einbuchtung (15) des Umfangs des Rotors (4) greift, und durch ein Räder-Hemmwerk (16) mit einer abgeplatteten Scheibe (17) blockiert, die in eine zweite Einbuchtung (18) des Umfangs des Rotors (4) greift.

Nach dem Lösen des Vorsicherungselements (14) aus der Einbuchtung (15) und dem Ablauf des Räder-Hemmwerks (16) gibt die abgeplattete Scheibe (17) den Rotor (4) auch an seiner zweiten Einbuchtung (18) frei. Er wird dann unter der Wirkung einer Feder (19) in die Scharfstellung (vgl. Figuren 2 bis 5) gebracht.

Ist ein Zünden ohne Zündverzögerung vorgesehen, dann bleibt der Träger (10) durch den Sperrstift (13) blockiert, so daß die Verzögerungsladung (11) außerhalb des Freiraums (7) steht (vgl. Figur 2, 3). Wird das Anzündstück (5) initiiert, dann zündet es über den Freiraum (7) hinweg den Detonator (6), der seinerseits das Zündmittel (2) zündet.

Ist ein Zünden mit Zündverzögerung vorgesehen, dann wird der Sperrstift (13) verschoben, so daß er den Träger (10) freigibt. Dieser verschwenkt dann unter der Kraft der Feder (12) so, daß die Verzögerungsladung (11) in dem Freiraum (7) steht (vgl. Figur 4, 5). Nach dem Initiieren des Anzündstücks (5) wird die Verzögerungsladung (11) angezündet. Dieses zündet nach ihrer Verzögerungszeit den Detonator (6), der dann seinerseits das Zündmittel (2) zündet.

Im Falle der gewünschten Zündverzögerung kann die Verzögerungsladung (11) in die Zündkette vor, während oder nach der Verschwenkung des Rotors (4) von der Sicherstellung in die Scharfstellung eingeschwenkt werden.

Beim beschriebenen Ausführungsbeispiel steht die Verzögerungsladung (11) vor ihrem Verschwenken außerhalb des Freiraums (7) und nicht über dem Zündmittel (2). Bei einem anderen Ausführungsbeispiel kann die Verzögerungsladung (11) vor dem Verschwenken über dem Zündmittel (2) stehen. Der in Scharfstellung stehende Rotor (4) schwenkt dann das Anzündstück (5) und den Detonator (6) über bzw. unter die Verzögerungsladung (11). Ist in diesem Fall eine Zündung ohne Zündverzögerung gewünscht, dann wird der Träger (10) so bewegt, daß die Verzögerungseinrichtung (11) aus der Zündkette geht. Dies kann vor, während oder nach dem Übergang des Rotors (4) von der Sicherstellung in die Scharfstellung erfolgen. Die Verzögerungsladung (11) befindet sich regelmäßig in einer durch die beiden Schenkel (4.1,4.2) des Rotors (4) geschützten Position.

## Patentansprüche

1. Geschoßzünder mit einer Sicherungseinrichtung aus einem ersten Zündmittel (2) im Zündergehäuse (1), an dem ein Rotor (4) mit einem zweiten Zündmittel (5) drehbar gelagert ist, welcher über das erste Zündmittel (2) im Zündergehäuse zur Bildung einer Zündkette schwenkbar ist, und mit einer in die Zündkette wahlweise hineinbewegbaren Verzögerungsladung (11),
dadurch gekennzeichnet,
daß der Rotor (4) durch eine quer zu seiner Drehachse (3) eingebrachte Ausnehmung (8) U-förmig gestaltet ist und in seinem ersten Schenkel (4.1) in einer ersten Bohrung (5.1) parallel zur Drehachse (3) ein Anzündstück (5) und in seinem zweiten Schenkel (4.2) in einer zur ersten Bohrung (5.1) achsgleichen zweiten Bohrung (6.1) einen Detonator (6) aufnimmt, während die Drehachse (3) im Steg (4.3) vorgesehen ist, und
daß in der Ausnehmung (8) ein Träger (10) für die Verzögerungsladung (11) eingreift, die durch den ersten und zweiten Schenkel (4.1, 4.2) des Rotors (4) geschützt ist und in dessen Scharfstellung wahlweise derart zuschwenkbar ist, daß Anzündstück (5), Verzögerungsladung (11), Detonator (6) und erstes Zündmittel (2) im Zündergehäuse (1) auf gleicher Achse liegend eine durchgehende Zündkette bilden.

2. Geschoßzünder nach Anspruch 1,
dadurch gekennzeichnet,
daß der Träger (10) für die Verzögerungsladung (11) durch eine Feder (12) beaufschlagt und mittels eines Sperrstiftes (13) für die Schwenkbewegung über die im Zündergehäuse (1) eingesetzte Achse (9) freigebbar ist.

3. Geschoßzünder nach den Ansprüchen 1 und 2,
dadurch gekennzeichnet,
daß der Träger (10) für die Verzögerungsladung (11) gleichsinnig zum Rotor (4) in die Endposition schwenkbar ist, die der Scharfstellung entspricht.

## Claims

1. A projectile fuze having a safety device consisting of a first detonating agent (2) in the fuze housing (1), on which a rotor (14) having a second detonating agent (5) is mounted rotatably, which is swivellable over the first detonating agent (2) in the fuze housing for the formation of a detonation chain, and having a delayed-action charge (11) which is optionally movable into the detonation chain, characterised in that the rotor (4) is shaped in a U-shaped manner by a recess (8) introduced transversely to its axis of rotation (3) and in its first limb (4.1) in a first bore (5.1) parallel to the axis of rotation (3) accommodates a firing piece (5) and in its second limb (4.2) in a second bore (6.1) equiaxially to the first bore (5.1) accommodates a detonator (6), whilst the pivot (3) is provided in the cross-piece (4.3), and in that in the recess (8) there engages a carrier (10) for the delayed-action charge (11), which is protected by the first and second limb (4.1, 4.2) of the rotor (4) and can optionally be swivelled into its armed position in such a way that the firing piece (5), the delayed-action charge (11), the detonator (6) and the first detonating agent (2) lying on the same axis in the fuze housing (1) form a continuous detonation chain.

2. A projectile fuze according to claim 1, characterised in that the carrier (10) for the delayed-action charge (11) is acted upon by a spring (12) and is releasable by means of a locking pin (13) for the swivel movement by way of the axis (9) inserted in the fuze housing (1).

3. A projectile fuze according to claims 1 and 2, characterised in that the carrier (10) for the delayed-action charge (11) is swivellable in the same direction as the rotor (4) into the end position which corresponds to the armed position.

## Revendications

1. Allumeur pour projectile avec un dispositif de sécurité, composé d'un premier moyen d'allumage (2) disposé dans le boîtier d'allumeur (1), sur lequel est monté à rotation un rotor (4) avec un deuxième moyen d'allumage (5), pouvant pivoter dans le boîtier, par l'intermédiaire du premier moyen d'allumeur (2), en vue de former une chaîne d'allumage et avec une charge à retardement (11), pouvant être introduite, à la demande, dans la chaîne d'allumage, caractérisé en ce que le rotor (4) est réalisé en forme de U, par un évidement (8) ménagé transversalement par rapport à son axe de rotation (3) et reçoit dans sa première branche (4.1), dans u premier perçage (5.2), parallèlement à l'axe de rotation (3), une pièce d'allumage (5) et, dans sa deuxième branche (4.2), dans un deuxième perçage (6.1) coaxial par rapport au premier perçage (5;1), un détonateur (6), tandis que l'axe de rotation (3) est prévu dans l'âme (4.3), et en ce que dans l'évidement (8) s'engage un support (10) destiné à une charge à retardement (11), protégé par les première et deuxième branche (4.1,4.2) du rotor (4) et pouvant être pivoté à la demande, dans sa position amorcée, de façon que la pièce d'allumage (5), la charge à retardement (11), le détonateur (6) et le premier moyen d'allumage (2) forment dans le boîtier d'allumeur, sur un même axe, une chaîne d'allumage continue.

2. Allumeur pour projectile selon la revendication 1, caractérisé en ce que le support (10) pour la charge à retardement (11) est soumis à l'action d'un ressort (12) et peut être libéré au moyen d'une tige de blocage (13), pour permettre le mouvement de pivotement sur l'axe (9) inséré dans le boîtier d'allumeur (1).

3. Allumeur pour projectile selon les revendications 1 et 2, caractérisé en ce que le support (10) de la charge à retardement (11) peut pivoter dans le même sens que le rotor (4), dans la position finale correspondant à la position amorcée.
